# EUROPÄISCHE PATENTSCHRIFT

(11) **EP 0 522 284 B1**
(45) Veröffentlichungstag und Bekanntmachung des Hinweises auf die Patenterteilung: **28.08.1996**
(21) Anmeldenummer: 92109352.2
(22) Anmeldetag: 03.06.1992
(51) Int. Cl.: B22D 41/28

(54) **Feuerfeste Verschlussplatte für einen Schiebeverschluss am Ausguss eines Metallschmelze enthaltenden Gefässes**
Refractory plate for use in sliding closure unit
Plaque réfractaire pour fermeture à tiroir de poches de coulée

(30) Priorität: 12.07.1991 CH 2081/91
(43) Veröffentlichungstag der Anmeldung: 13.01.1993
(73) Patentinhaber: Stopinc Aktiengesellschaft, CH-6340 Baar (CH)
(72) Erfinder: Toaldo, Walter, CH-6300 Zug (CH)
(74) Vertreter: Brückner, Raimund, Dipl.-Ing.

(56) Entgegenhaltungen:
- DE-A- 2 102 059
- DE-A- 2 227 501
- DE-C- 3 805 074
- US-A- 4 597 514

## Beschreibung

Die Erfindung betrifft eine feuerfeste Verschlußplatte für einen Schiebeverschluß am Ausguß eines Metallschmelze enthaltenden Gefäßes, bestehend aus einer eine Durchflußöffnung aufweisenden feuerfesten Platte mit einer Gleitfläche, einem koaxial zur Durchflußöffnung angeordneten Plattenansatz auf der von der Gleitfläche abgekehrten Plattenseite sowie einer die Platte und den Plattenansatz umgebenden Blechummantelung.

Bei einer bekannten feuerfesten Verschlußplatte nach der DE-PS 38 05 074 erstreckt sich die Blechummantelung bis auf die Höhe der der Gleitfläche abgekehrten Stirnfläche des Platteneinsatzes, so daß der Bund des Blechmantels mit dieser Stirnseite bündig ist. Die angrenzende Hülse ist dabei sowohl für die obere wie auch die untere Verschlußplatte in einem Abstand von 3 bis 5 Millimetern zu der genannten Stirnfläche der Platte angeordnet. Zur Abdichtung zwischen der Platte und der Hülse wird eine handelsübliche feuerfeste Masse, beispielsweise Mörtel, verwendet. In der Praxis kann es vorkommen, daß der Mörtel nicht einwandfrei über die gesamte Stirnfläche verteilt wird oder daß die Hülse einen zu großen Abstand von der Platte hat und dadurch zu wenig Mörtel vorhanden ist und so die Abdichtung um die Durchflußöffnung herum nicht einwandfrei hergestellt ist. Im ungünstigsten Fall kann dies zu einem sogenannten Durchbruch führen, bei dem der flüssige Stahl zwischen Hülse und Platte seitlich ausfließt und je nachdem bis zu einem Totalschaden des Schiebeverschlusses führen kann.

Um insbesondere diese Durchbruchsgefahr erheblich zu senken, liegt der vorliegenden Erfindung die Aufgabe zugrunde, eine feuerfeste Verschlußplatte nach der eingangs erwähnten Gattung zu schaffen, bei der mit einfacher und billiger Maßnahme die Durchbruchsgefahr stark reduziert und damit die Betriebssicherheit eines Schiebeverschlusses mit solchen Verschlußplatten erhöht wird.

Erfindungsgemäß ist die Aufgabe dadurch gelöst, daß die Blechummantelung einen über den Plattenansatz vorstehenden Bund aufweist, der zentrisch zur Durchflußöffnung angeordnet ist und dessen Durchmesser annähernd dem Außendurchmesser des Plattenansatzes entspricht. Mit dieser Ausgestaltung einer Verschlußplatte lassen sich Durchbrüche fast gänzlich vermeiden, denn dieser die Fuge zwischen Platte und Hülse umgebende Bund bewirkt eine entscheidende Verbesserung der Abdichtung. Sogar, wenn gegebenenfalls diese Fuge nicht hundertprozentig mit Mörtel gefüllt ist und beim Abgießen Stahlschmelze dazwischen infiltrieren würde, ist die Stahlschmelze durch diesen Bund entscheidend gehindert, bis in den Schiebeverschluß auszufließen und diesen zu beschädigen und sogar zu zerstören.

Dieser erfindungsgemäße Bund hat noch den überraschenden Effekt, als er beim Vorbereiten einer Platte für das Montieren in einen Schiebeverschluß als Lehre dient, bei der der Mörtel innerhalb dieses ringförmigen Bundes auf die Plattenstirnfläche aufgetragen werden kann. Dadurch wird einerseits erzielt, daß diese plastische Masse stets in annähernd gleicher Menge aufgetragen wird und andererseits wird vermieden, daß diese Masse beim Setzen der Platte nicht unkontrolliert wegfließt.

Bei einer vorteilhaften Ausbildung der erfindungsgemäßen Verschlußplatte ist der vorstehende Bund als ringförmige Verlängerung der Blechummantelung ausgebildet.

Es ist hierbei zweckmäßig, wenn die Blechummantelung eine zur Durchflußöffnung koaxiale zylindrische Zentrierfläche als Zentrierung der Platte im Schiebeverschluß hat und der vorstehende Bund als Verlängerung dieser Zentrierfläche ausgebildet ist.

Bei einer weiteren vorteilhaften Ausbildung der erfindungsgemäßen Verschlußplatte ist der ringförmige Bund gegen innen abgewinkelt.

Zweckmäßigerweise steht der Bund zwischen 5 und 20 mm gegenüber der korrespondierenden Stirnfläche des Plattenansatzes vor.

Bei der üblicherweise in einem Schiebeverschluß vorgesehenen Konstellation, bei der an die Verschlußplatte eine feuerfeste Anschlußhülse folgt, ist erfindungsgemäß der der Anschlußhülse zugekehrte Bund dergestalt ausgebildet, daß er die vorgesehene Fuge zwischen der Platte und der Hülse umgibt. Damit ist die gewünschte Durchbruchsicherheit vollumfänglich erreicht.

Vorteilhatterweise ist die Anschlußhülse auf ihrem der Verschlußplatte zugekehrten Ende derart im Schiebeverschluß angeordnet, daß deren der Verschlußplatte zugekehrtes Ende annähernd spielfrei vom Bund umgeben ist. Der Bund der Verschlußplatte kann auch in eine stirnseitige Ringnut der Anschlußhülse hineinragen. Hierbei ist es von Vorteil, wenn der Bund annähernd spielfrei in die Ringnut der Anschlußhülse paßt.

Ausführungsbeispiele sowie weitere Vorteile der Erfindung sind nachfolgend anhand der Zeichnung näher erläutert. Es zeigt:
- Figur 1: einen teilweisen Längsschnitt durch einen Schiebeverschluß mit erfindungsgemäßen Verschlußplatten,
- Figur 2: einen teilweisen Längsschnitt von Verschlußplatten in einem Schiebeverschluß, und
- Figur 3: einen teilweisen Längsschnitt durch einen Schiebeverschluß mit einer Variante von Verschlußplatten.

In Figur 1 ist ein an sich bekannter Schiebeverschluß 10 teilweise gezeigt, wie er beispielsweise in der EP-PS 0 277 146 dargestellt ist und daher vorliegend nicht mehr in jedem Detail beschrieben ist.. Dieser Schiebeverschluß 10 hat ein metallisches Gehäuse 12, das an eine Wandung 14 eines Metallschmelze enthaltenden Gefäßes, beispielsweise eine Pfanne, mit einer inneren feuerfesten Auskleidung 13 befestigt ist. Der Ausguß 16 des Gefäßes ist durch eine in diese Auskleidung 13 setzbare feuerfeste Hülse 18 definiert. Eine feuerfeste Verschlußplatte 20 ist im Gehäuse 12 derart angeordnet, als sie stirnseitig in einem bestimmten Abstand, z.B. 3 bis 5 Millimeter, an diese Hülse 18 anschließt. Diese als feste Bodenplatte angeordnete Verschlußplatte 20 weist gegenüberliegend eine Gleitfläche auf, an die eine längsverschiebbare feuerfeste Verschlußplatte 22 angedrückt ist. Die Verschlußplatte 22 ist ihrerseits in eine metallische Schiebereinheit 23 eingelegt, in welcher auch eine anschließende wechselbare Ausgußhülse 24 befestigt ist. Die Hülsen 18, 24 bilden zusammen mit den Verschlußplatten 20, 22 in der Offenstellung des Schiebeverschlusses eine die Metallschmelze ablassende Durchflußöffnung 16. Durch Verschieben der als Schieberplatte ausgebildeten Verschlußplatte 22 laßt sich die Metallschmelze reguliert abgießen oder aber durch Verschieben der Platte 22 in die Schließstellung kann der Schmelzenfluß gänzlich unterbrochen werden.

Die feuerfesten Verschlußplatten 20, 22 haben je eine vorzugsweise aus Stahl gefertigte Blechummantelung 26, 28 sowie eine darin eingemörtelte feuerfeste Platte. Die Blechummantelung 26, 28 weist jeweils eine um den feuerfesten Ansatz der Platte und zur Durchflußöffnung zentrische zylindrische Zentrierfläche 26'', 28'' zwecks Zentrierung der Platte im Gehäuse 12 resp. in der Schiebereinheit 23.

Die zur Durchflußöffnung koaxiale zylindrische Zentrierfläche 26'', 28'' der Blechummantelung hat erfindungsgemäß einen auf der der Gleitfläche der Platte abgekehrten Seite 20', 22' vorstehenden Bund 26', 28', der im wesentlichen die zwischen der Platte 20, 22 und der daran folgenden Hülse 18, 24 gebildete Fuge 29, 31 umgibt. Wie bereits oben erwähnt, ergibt dies den großen Vorteil, als im Endeffekt die Durchbruchsgefahr zwischen einer Platte und der Hülse beträchtlich vermindert werden kann. Beim Setzen einer Platte 20, 22 wird vorerst in den durch den Bund 26', 28' gebildeten Hohlraum Mörtel eingestrichen, was ohne jeglichen Aufwand sehr genau ausgeführt werden kann, und sodann wird die Platte in das Gehäuse 12 resp. in die Schiebereinheit 23 gesetzt. Beim Setzen erfüllt dieser Bund die Aufgabe, als der Mörtel nicht ungehindert seitlich aus der Fuge 29, 31 austreten kann. Der Bund ist dabei dergestalt vorgesehen, daß er gegen innen abgewinkelt ist und die Hülse im gesetzten Zustand mit nur wenig Spiel (0,5 - 3 mm) umgibt. Dadurch ist gesichert, daß die üblicherweise bei jedem Setzen einen unterschiedlichen Abstand zur Plattenstirnseite 20', 22' aufweisende Hülse 18, 24 garantiert von dem Bund umgeben ist. Bei der unteren Hülse 24 besteht diese Gefahr weniger, denn die Hülse 24 hat stets einen definierten Abstand zu der Plattenunterseite 22'. Aber auch diese Hülse 24 ist entsprechend von einem Bund 28 umgeben. In dem gezeigten Beispiel sind die Platten im übrigen identisch ausgebildet, was bekanntlich Vereinfachungen in deren Herstellung ergibt.

Die in Figur 2 gezeigten feuerfesten Verschlußplatten 30, 32 unterscheiden sich von denen nach Figur 1 nur gerade darin, als deren jeweils von der Blechummantelung 36, 38 gebildeter Bund 36', 38' nur gerade um annähernd die Dicke der Blechummantelung zur Plattenstirnseite 30', 32' vorsteht. Auch in diesem Falle ist wieder gewährleistet, daß mit diesem Bund 36', 38' eine definierte Menge Mörtel verwendet werden kann und beim Setzen der Platten der Mörtel nicht undefiniert weggedrückt wird. Zentrierflächen 36'', 38'' der Platten 30, 32 ermöglichen wiederum deren Zentrierung im Gehäuse resp. in der Schiebereinheit.

In Figur 3 ist wiederum ein Schiebeverschluß 10 in teilweiser Ansicht gezeigt, in den einlaufseitig eine feuerfeste Hülse 43, auslaufseitig eine Hülse 44 und dazwischenliegend zwei gegeneinander abdichtend verschiebbare feuerfeste Verschlußplatten 40, 42 angeordnet sind. Die identisch ausgebildeten Verschlußplatten 40, 42 haben wiederum je eine Blechummantelung 46, 48, welche jeweils eine den feuerfesten Ansatz der Platte 40, 42 umgebende zylindrische Zentrierfläche 46'', 48'' zur Zentrierung derselben sowie davon ausgehend eine um 90° nach innen abgewinkelten Ringfläche 47', 49' und wiederum einen zur Plattenstirnseite 40', 42' vorstehenden Bund 46', 47', der einen Ring bildet und in eine ringförmige Nut 43', 44' der Hülse 43, 44 ragt. Die ringförmige Nut 43', 44' ist dabei in ihrem Querschnitt allseitig um ca. 1 mm größer als der Querschnitt des Bundes 46', 48'. Diese erfindungsgemäße Lösung wie auch die bereits oben erwähnten haben ferner den Vorteil, als wenn in die von dem jeweiligen Bund umschlossene Fuge nur teilweise oder schlechterdings überhaupt kein Mörtel vorgesehen wäre, könnte mit dem die Fuge umgebenden Bund ein Abkalten und sogar ein Verfestigen der in die Fuge infiltrierenden Stahlschmelze erreicht und damit ein größerer Durchbruch vermieden werden.

Es versteht sich von selbst, daß die Erfindung sich noch in anderen Varianten offenbaren ließe, die nicht mehr im einzelnen aufgeführt sind.

## Patentansprüche

1. Feuerfeste Verschlußplatte für einen Schiebeverschluß am Ausguß eines Metallschmelze enthaltenden Gefäßes, bestehend aus einer eine Durchflußöffnung aufweisenden feuerfesten Platte mit einer Gleitfläche, einem koaxial zur Durchflußöffnung angeordneten Plattenansatz auf der von der Gleitfläche abgekehrten Plattenseite sowie einer die Platte und den Plattenansatz umgebenden Blechummantelung,
dadurch gekennzeichnet,
daß die Blechummantelung (26, 28, 36, 38, 46, 48) einen über den Plattenansatz vorstehenden Bund (26', 28', 36', 38', 46' 48') aufweist, der zentrisch zur Durchflußöffnung (16) angeordnet ist und dessen Durchmesser annähernd dem Außendurchmesser des Plattenansatzes entspricht.

2. Verschlußplatte nach Anspruch 1,
dadurch gekennzeichnet,
daß der vorstehende (Bund (26', 28', 36', 38', 46', 48')als ringförmige Verlängerung der Blechummantelung (26, 28, 36, 38, 46, 48) ausgebildet ist.

3. Verschlußplatte nach Anspruch 1 oder 2,
dadurch gekennzeichnet,
daß die Blechummantelung (26, 28, 36, 38, 46, 48) eine zur Durchflußöffnung (16) koaxiale zylindrische Zentrierfläche (26'', 28'', 36'', 38'', 46'', 48'') als Zentrierung der Platte im Schiebeverschluß (10) hat und der vorstehende Bund (26', 28', 36', 38', 46', 48') als Verlängerung dieser Zentrierfläche (26'', 28'', 36'', 38'', 46'', 48'') ausgebildet ist.

4. Verschlußplatte nach Anspruch 1 oder 2,
dadurch gekennzeichnet,
daß der vorstehende ringförmige Bund (26', 28', 36', 38', 46', 48') gegen innen abgewinkelt ist.

5. Verschlußplatte nach einem der vorstehenden Ansprüche,
dadurch gekennzeichnet,
daß der Bund zwischen 5 und 20 mm gegenüber der korrespondierenden Stirnfläche des Plattenansatzes vorsteht.

6. Verschlußplatte mit zugehöriger feuerfester Anschlußhülse für einen Schiebeverschluß, nach einem der vorhergehenden Ansprüche,
dadurch gekennzeichnet,
daß der Bund (26', 28', 36', 38', 46', 48') die vorgesehene Fuge zwischen der Verschlußplatte (20, 22, 30, 32, 40, 42) und der Anschlußhülse (18, 24, 43, 44) umgibt.

7. Verschlußplatte mit Anschlußhülse nach Anspruch 6,
dadurch gekennzeichnet,
daß die Anschlußhülse (18, 24, 44) auf ihrem der Verschlußplatte (20, 22, 42) zugekehrten Ende derart im Schiebeverschluß (10) angeordnet ist, daß deren der Verschlußplatte (20, 22, 42) zugekehrtes Ende annähernd spielfrei vom Bund (26', 28', 46', 48') umgeben ist.

8. Verschlußplatte mit Anschlußhülse nach Anspruch 6,
dadurch gekennzeichnet,
daß der Bund (46') in eine stirnseitige Ringnut (43') der Anschlußhülse (43) hineinragt.

9. Verschlußplatte mit Anschlußhülse nach Anspruch 8,
dadurch gekennzeichnet,
daß der Bund (46') annähernd spielfrei in die Ringnut (43') der Anschlußhülse (43) paßt.

## Claims

1. Refractory valve plate for a sliding gate valve at the outlet of a vessel containing metal melt comprising a refractory plate, which has a flow opening, with a sliding surface, a plate projection disposed coaxially with the flow opening on the side of the plate remote from the sliding surface and a sheet metal shell surrounding the plate and the plate projection, characterised in that the sheet metal shell (26, 28, 36,38,46,48) has a collar (26',28',36',38',46',48') projecting beyond the plate projection which is arranged centrally with respect of the flow opening (16) and whose diameter approximately corresponds to the external diameter of the plate projection.

2. Valve plate as claimed in Claim 1, characterised in that the projecting collar (26',28',36',38',46',48') is constructed as an annular extension of the sheet metal shell (26, 28, 36, 38, 46, 48).

3. Valve plate as claimed in Claim 1 or 2, characterised in that the sheet metal shell (26, 28, 36, 38, 46, 48) has a cylindrical centering surface (26'', 28'',36'',38'',46'',48'') coaxial with the flow opening (16) to centre the plate in the sliding gate valve (10) and the projecting collar (26',28',36',38',46',48) is constructed as an extension of this centering surface (26'',28'',36'',38'',46'',48'').

4. Valve plate as claimed in Claim 1 or 2 characterised in that the annular collar (26',28',36',38',46',48') is bent over towards the interior.

5. Valve plate as claimed in Claim 1 of the preceding claims, characterised in that the collar projects between 5 and 20 mm with respect to the corresponding end surface of the plate projection.

6. Valve plate with an associated refractory connecting sleeve for a sliding gate valve as claimed in Claim 1 of the preceding claims, characterised in that the collar (26',28',36',38',46',48) surrounds the joint provided between the valve plate (20,22,30,32,40,42) and the connecting sleeve (18, 24, 43,44).

7. Valve plate with a connecting sleeve as claimed in Claim 6, characterised in that the connecting sleeve (18, 24, 44) is so arranged in the sliding gate valve (10) on its end directed towards the valve plate (20,22,42) that its end directed towards the valve plate (20,22,42) is surrounded nearly without clearance by the collar (26',28',46',48).

8. Valve plate with a connecting sleeve as claimed in Claim 6, characterised in that the collar (46') projects into an annular groove (43') in the end face of the connecting sleeve (43).

9. Valve plate with a connecting sleeve as claimed in Claim 8, characterised in that the collar (46') fits nearly without clearance in the annular groove (43') in the connecting sleeve (43).

## Revendications

1. Plaque d'obturation réfractaire pour un obturateur à tiroir sur l'orifice de coulée d'une cuve contenant du métal en fusion, comprenant une plaque réfractaire présentant une ouverture de passage et une surface de glissement, un bossage disposé sur la plaque coaxialement à l'ouverture de passage, sur le côté de la plaque éloigné de la surface de glissement, ainsi qu'une enveloppe de tôle entourant la plaque et le bossage de cette dernière, **caractérisée** par le fait que l'enveloppe de tôle (26, 28, 36, 38, 46, 48) présente un collet (26', 28', 36', 38', 46', 48') qui fait saillie sur le bossage de la plaque, qui est disposé concentriquement à l'ouverture de passage (16) et dont le diamètre correspond sensiblement au diamètre extérieur du bossage de la plaque.

2. Plaque d'obturation suivant la revendication 1, **caractérisée** par le fait que le collet en saillie (26', 28', 36', 38', 46', 48') est réalisé sous forme de prolongement annulaire de l'enveloppe de tôle (26, 28, 36, 38, 46, 48).

3. Plaque d'obturation suivant la revendication 1 ou 2, **caractérisée** par le fait que l'enveloppe de tôle (26, 28, 36, 38, 46, 48) présente une surface de centrage cylindrique (26'', 28'', 36'', 38'', 46'', 48'') coaxiale à l'ouverture de passage (16), en tant que moyen de centrage de la plaque dans l'obturateur à tiroir (10), et que le collet ou saillie (26', 28', 36', 38', 46', 48') est réalisé sous forme de prolongement de cette surface de centrage (26'', 28'', 36'', 38'', 46'', 48).

4. Plaque d'obturation suivant la revendication 1 ou 2, **caractérisée** par le fait que le collet annulaire en saillie (26', 28', 36', 38', 46', 48') est coudé vers l'intérieur (rebord intérieur).

5. Plaque d'obturation suivant l'une des revendications précédentes, **caractérisée** par le fait que le collet fait saillie d'environ 5 à 20 mm sur la face frontale correspondante du bossage de la plaque.

6. Plaque d'obturation avec douille de raccordement réfractaire correspondante pour un obturateur à tiroir, suivant l'une des revendications précédentes, **caractérisée** par le fait que le collet (26', 28', 36', 38', 46', 48') entoure l'interstice prévu entre la plaque d'obturation (20, 22, 30, 32, 40, 42) et la douille de raccordement (18, 24, 43, 44).

7. Plaque d'obturation avec douille de raccordement suivant la revendication 6, **caractérisée** par le fait que la douille de raccordement (18, 24, 44) est disposée, à son extrémité tournée vers la plaque d'obturation (20, 22, 42), de telle manière dans l'obturateur à tiroir (10) que son extrémité tournée vers la plaque d'obturation (20, 22, 42) soit entourée sensiblement sans jeu par le collet (26', 28', 46', 48').

8. Plaque d'obturation avec douille de raccordement suivant la revendication 6, **caractérisée** par le fait que le collet (46') pénètre dans une gorge annulaire frontale (43') de la douille de raccordement (43).

9. Plaque d'obturation avec douille de raccordement suivant la revendication 8, **caractérisée** par le fait que lecollet (46') s'ajuste sensiblement sans jeu dans la gorge annulaire (43') de la douille de raccordement (43).
